# EUROPÄISCHE PATENTSCHRIFT

(11) **EP 1 301 662 B1**
(45) Veröffentlichungstag und Bekanntmachung des Hinweises auf die Patenterteilung: **13.02.2008**
(21) Anmeldenummer: 01984253.3
(22) Anmeldetag: 12.07.2001
(51) Int. Cl.: E01B 31/17

(54) **VERFAHREN ZUM SCHLEIFEN EINER SCHIENE SOWIE VORRICHTUNG ZUR DURCHFÜHRUNG DES VERFAHRENS**
METHOD FOR GRINDING A RAIL AND DEVICE FOR CARRYING OUT SAID METHOD
PROCEDE DE MEULAGE D'UN RAIL ET DISPOSITIF POUR LA MISE EN OEUVRE DE CE PROCEDE

(30) Priorität: 17.07.2000 AT 12422000
(43) Veröffentlichungstag der Anmeldung: 16.04.2003
(73) Patentinhaber: LINSINGER MASCHINENBAU GMBH, A-4662 Steyrermühl (AT)
(72) Erfinder: KNOLL, Johann, A-4861 Schörfling (AT); NEUBAUER, Walter, A-4694 Ohlsdorf (AT)
(74) Vertreter: Kopecky, Helmut
(86) Internationale Anmeldenummer: PCT/AT2001/000233
(87) Internationale Veröffentlichungsnummer: WO 2002/006586

(56) Entgegenhaltungen:
- EP-A- 0 843 043
- DE-C- 4 437 585
- US-A- 4 583 327

## Beschreibung

Die Erfindung betrifft ein Verfahren zum Fräsen und Schleifen mindestens des Fahrspiegels einer Schiene, insbesondere einer Eisenbahnschiene.

Zum Schleifen des den Fahrspiegel aufweisenden konvexen Querprofiles einer Schiene, wie einer Eisenbahnschiene, ist es bekannt, Topfscheiben einzusetzen. Hierbei gelingt es jedoch nur, bei einem Durchgang eine schmale Spur zu schleifen, so daß eine Vielzahl von Überfahrten der Schleifscheibe an der Schiene durchgeführt werden müssen. Diese Vielzahl der Überfahrten bedingt Ungenauigkeiten, da die bei jeder Überfahrt hergestellte Spur nicht genau zur vorher geschliffenen Spur ausgerichtet werden kann. Zudem ergibt sich eine hohe Lärmbelästigung und bei Trockenheit eine Brandgefahr durch Funkenflug.

Es ist weiters bekannt, das den Fahrspiegel aufweisende konvexe Querprofil des Schienenkopfes mittels Stirnschleifscheiben zu bearbeiten, wobei die Schleifscheibe das gewünschte Profil des Schienenkopfes aufweist und so ausgerichtet ist, daß ihre Achse senkrecht steht zur Längssymmetrieebene der Schiene. Hierbei tritt jedoch der Nachteil auf, daß ein Schleifabtrag nahe den Seitenbereichen des Schienenkopfes, d.h. nahe der Fahrkante, nur beschränkt möglich ist, da hier die Schleifscheibe nur einen ungünstigen Eingriffswinkel der Schleifkörner mit dem Nachteil des Überhitzens des Schienen werkstoffes ermöglicht. Will man diesen Nachteil ausschalten, ist man gezwungen, das Abtragsvolumen pro Zeiteinheit zu reduzieren, was jedoch wiederum eine Mehrzahl von Überfahrten bzw. Schleifvorgängen für ein- und dieselbe zu schleifende Fläche an der Schiene erfordert.

Gemäß der DE 44 37 585 C1, der EP 0 843 043 A1 und der US 4,583,327 A werden Schleifkörper, d.h. Schleifscheiben, gegen die Laufflächen einer Schiene bewegt und mittels Andrückzylinder mit einer vorgegebenen konstanten Andrückkraft gegen die Lauffläche gedrückt. Eine Schleiftiefenregelung ist nicht vorgesehen.

Gemäß der EP 0 843 043 A1 und der US 4,583,327 A dienen Pneumatikzylinder zur Durchführung einer vertikalen Bewegung der Schleifscheiben gegen die Schiene und zwar unter Anliegen einer Seitenführung bzw. "Slides". Weitere Druckmittelzylinder dienen dazu, Deformationen der horizontalen Oberfläche der Schiene auszugleichen bzw. dazu einen Subrahmen, an dem die Schleifscheiben gelagert sind, zu bewegen um einen Schleifdruck einzustellen. Gemäß der US 4,583,327 A ist es bekannt, Topfscheiben gemeinsam mit einer bestimmten Kraft gegen den Fahrspiegel einer Schiene oder einzeln unter Einstellung einer bestimmten Motorlast für jede der Topfscheiben gegen die Schiene zu pressen, wobei keine weitere Führung bzw. kein Anschlag gegen die Schiene vorgesehen ist.

Die Erfindung bezweckt die Vermeidung dieser Nachteile und Schwierigkeiten und stellt sich die Aufgabe, ein Verfahren der eingangs beschriebenen Art zu schaffen, welches einerseits einen für Schienen ausreichenden Materialabtrag in einem Durchgang für den gesamten zu schleifenden Querschnitt ermöglicht und andererseits eine Überhitzung des Schienenmaterials verhindert. Weiters soll die Schleifscheibe eine ausreichende Standzeit aufweisen, u.zw. trotz hoher Leistungsfähigkeit, d.h. trotz großer pro Zeiteinheit geschliffener Schienenlänge.

Diese Aufgabe wird erfindungsgemäß durch die Merkmale des Anspruchs 1 gelöst.

Bevorzugte Ausführungsformen sind in den Unteransprüchen 2 bis 21 näher gekennzeichnet.

Eine Vorrichtung zur Durchführung des Verfahrens mit
- einer Fräseinheit mit einem Umfangsfräser und
- einer Schleifeinheit umfassend:

- eine Schleifscheibe,
- eine Einrichtung zum Erzeugen einer Relativbewegung zwischen einer Schiene und der Schleifscheibe in Längsrichtung der Schiene,
- einen Schteifscheibenantrieb und
- eine Lagerung der Achse der Schleifscheibe in einer Richtung abweichend von einer senkrecht zur Längsrichtung der Schiene gelegten Ebene und
- eine an den Fahrspiegel der Schiene anpreßbare Führung,
- eine unabhängig von der Führung einstellbare Schleiftiefenregelung und
- eine Einrichtung zum Nachstellen der Schleifscheibe in Abhängigkeit der Abnützung in Richtung zur Schiene vorgesehen ist, welche Einrichtung vorzugsweise eine Meßeinrichtung zur Ermittlung des Schleifscheibendurchmessers aufweist.

Bevorzugte Ausführungsformen der Vorrichtung sind in den Unteransprüchen 23 bis 33 enthalten.

Die Erfindung ist nachfolgend anhand der Zeichnung an zwei Ausführungsbeispielen näher erläutert, wobei Fig. 1 eine Seitenansicht einer Vorrichtung zur Durchführung des erfindungsgemäßen Verfahrens und Fig. 2 eine schematische Draufsicht in Richtung des Pfeiles II der Fig. 1 veranschaulichen. Fig. 3 zeigt eine Variante der Vorrichtung zur Durchführung des erfindungsgemäßen Verfahrens. Fig. 4 zeigt den Querschnitt durch eine Eisenbahnschiene in verschiedenen Zuständen der Schiene. Fig. 5 zeigt den Eingriff der Schleifscheibe gemäß dem erfindungsgemäßen Verfahren auf einer Eisenbahnschiene, die im Querschnitt veranschaulicht ist.

In Fig. 4 ist der Querschnitt einer Schiene 1 in verschiedenen Zuständen veranschaulicht. Der am Schienensteg 2 sitzende Schienenkopf 3 weist einen den Fahrspiegel 4, an dem das Laufrad eines Schienenfahrzeuges abläuft, aufweisenden konvexen Querschnittsteil 5 auf, der im Neuzustand durch die Linie A veranschaulicht ist. Durch Abnützung erhält dieser konvexe Teil 5 des Querschnittes des Schienenkopfes 3 die durch die Linie B veranschaulichte Form. Sobald die Schiene 1 diesen Zustand aufweist oder auch schon für Hochgeschwindigkeitsschienen entsprechend früher, erfolgt eine Nachbearbeitung der Schiene 1, so daß der konvexe Teil 5 des Schienenkopfes 3, zumindest jedoch der Fahrspiegel 4, wiederum den ursprünglichen Zustand, d.h. die ursprüngliche Querschnittsform - veranschaulicht durch die Linie C - in möglichst guter Annäherung erreicht. Hierbei sind je nach Vorschrift eines Eisenbahnbetreibers oder einer Eisenbahngesellschaft oder einer überregionalen Norm, wie z.B, cen DRAFT pr EN 13674-1, bestimmte Toleranzen einzuhalten, die in der Größenordnung von 1 bis 3 Zehntelmillimeter liegen. Wesentlich hierbei ist, daß die Fahrkante 6 der Schiene 1 und der Fahrspiegel 4 nachbearbeitet werden.

Bei alten Schienen mit verschlissenem Schienenkopfprofil soll das Schienenkopfprofil reprofiliert werden, wofür das erfindungsgemäße Fräsen und Schleifen vorgesehen sind. Bei neuen Schienen ist es zweckmäßig, die Walzhaut zu entfernen, um bessere Laufeigenschaften, eine längere Lebensdauer und eine Lärmminderung zu erzielen; hierfür genügt der erfindungsgemäße Schleifvorgang ohne vorhergehendes Fräsen.

Wie aus Fig. 4 zu ersehen ist, muß - je nach Abnutzung der Schiene - relativ viel Material abgetragen werden, was wiederum, um den Schienenverkehr möglichst wenig zu behindern, bei verlegten Schienen möglichst schnell und preiswert durchzuführen ist.

Die Fig. 1 und 2 zeigen eine erfindungsgemäße Vorrichtung, die stationär angeordnet ist und an der die zu bearbeitende Schiene 1 vorbeibewegt wird. Fig. 3 stellt eine erfindungsgemäße Vorrichtung dar, die in einer fahrbaren Einrichtung, wie einer Lokomotive, eingebaut ist, so daß mit dieser Vorrichtung bereits verlegte Schienen bearbeitet werden können. Hierbei ist die erfindungsgemäße Vorrichtung doppelt vorhanden, so daß sowohl die linke als auch die rechte Schiene mit einer Überfahrt fertig bearbeitet werden können. Die untereinander gleichen Teile und Einrichtungen der stationären Einrichtung sowie der fahrbaren Vorrichtung sind mit gleichen Bezugszeichen versehen.

Mit 7 ist eine Fräseinheit bezeichnet, deren Fräser 8 als Umfangsfräser ausgebildet ist. Dieser Fräser 8 ist über einen Antriebsmotor 9 und ein Getriebe 10 antreibbar, wobei die Drehrichtung so gewählt ist, daß die Schiene 1 im Gleichlauffräsverfahren bearbeitet wird. Unmittelbar benachbart zur Fräseinheit 7 ist eine Schleifeinheit 11 vorgesehen, deren Schleifscheibe 12 mittels eines Antriebs 13 antreibbar ist, u.zw. vorzugsweise ebenfalls in der Drehrichtung wie der Fräser 8, so daß ein Gleichlaufschleifen an der Schiene 1 durchgeführt wird. Die Schleifscheibe 12 ist mit einer Schleiftiefenregelung 14 ausgestattet, so daß die Schleifscheibe 12 kontinuierlich entsprechend ihrer Abnutzung an die Schiene 1 nachgestellt werden kann. Diese Schleiftiefenregelung 14 umfaßt eine Meßeinrichtung zum Messen des sich kontinuierlich verringernden Durchmessers des Umfanges der Schleifscheibe 12; sie kann auch auf Meßdaten von Messungen des Antriebsmomentes zurückgreifen.

Sowohl die Frässpäne als auch die Schleifspäne bzw. der Schleifstaub werden unmittelbar nach ihrem Entstehen abgesaugt, u.zw. über Absaugeinrichtungen 15 und 16.

Unmittelbar vor der Fräseinheit 7 und unmittelbar nach der Schleifeinheit 11 sind jeweils Führungen 17 für die Schiene 1 vorgesehen, gegen die die Schiene 1 mittels Unterstützungsrollen 18 preßbar ist, wobei zumindest der Fahrspiegel 4 der Schiene 1, vorzugsweise der Scheitel des Schienenkopfes 3, preßbar ist. Weiters sind entlang der Vorrichtung beidseitig am Schienenkopf 3 angreifende Seitenführungsrollen 19 vorgesehen, wobei die an Seite der Fahrkante 6 der Schiene 1 anliegenden Seitenführungsrollen 19 in ihrer Lage fixiert sind. Die Schiene wird von den an der gegenüberliegenden Seite anliegenden Seitenführungsrollen 19 gegen die fixierten Seitenführungsrollen 19 gepreßt, wodurch die Schiene 1 eine exakte Lage gegenüber der Fräseinheit und Schleifeinheit einnimmt.

Zwischen der Fräseinheit 7 und der Schleifeinheit 11 ist eine weitere Führung 20 vorgesehen, die mit einer Dämpfung versehen ist, um vom Fräser verursachte Schwingungen an der Schiene 1 zu eliminieren.

Wie insbesondere aus Fig. 2 zu ersehen ist, ist die Achse 21 der Schleifscheibe gegenüber einer senkrecht zur Längsrichtung der Schiene gelegten Ebene 22 um einen Winkel α geneigt, der größer ist als 0, vorzugsweise zwischen 1 und 20° liegt, u.zw. jeweils in Abhängigkeit des vor dem Schleifen vorhandenen Zustandes der Schiene 1. Weist der Schienenkopf 3 bereits vor dem Schleifen einen durch Fräsen dem idealen Querschnitt nahekommenden Querschnitt auf, oder ist die Schiene 1 im Neuzustand noch mit einer Walzhaut versehen, so liegt der Winkel α zweckmäßig zwischen 5 und 12°, idealerweise bei 8°. Ist der Vorzustand des Querschnittes jedoch weniger genau dem idealen Querschnittsprofil angepaßt, z.B. nur grob geschruppt, so ist zur Sicherstellung eines optimalen Zerspanungsvolumens bei großer Standzeit der Schleifscheibe ein kleinerer Winkel α, vorzugsweise zwischen 1 und 6°, zweckmäßig.

Die Schleifscheibe 12 ist im Neuzustand bereits vorprofiliert, d.h. sie weist etwa das Gegenprofil zur Schiene 1 auf. Um dieses Gegenprofil exakt herzustellen, ist vorteilhaft eine Abzieheinrichtung 23 mit einem Abziehstein 24, vorgesehen, der gegen den Umfang der Schleifscheibe 12 preßbar ist. Dieser Abziehstein weist genau das gewünschte herzustellende Profil auf und er schließt mit der Schleifscheibe ebenfalls den Winkel α ein. Dieser Abziehstein 24 wird vor Beginn des Schleifens der ersten Schiene 1 gegen die Schleifscheibe 12 gepreßt, bis diese dessen Profil angenommen hat.

Während des Schleifens der Schiene 1 kann der Abziehstein 24 von der Schleifscheibe 12 abgehoben werden, denn die Schleifscheibe profiliert sich selbst am Vorprofil; d.h. an der gefrästen Schienenkopffläche bzw. an der noch mit der Walzhaut versehenen Schienenkopfoberfläche. Der Abziehstein kann gegebenenfalls zur zeitweiligen Schärfung an die Schleifscheibe 12 während des Bearbeitens eines Schienenkopfes 3 an die Schleifscheibe 12 angestellt werden.

Zur Einstellung eines genauen Gegenprofiles der Schleifscheibe 12 kann auch die Schiene 1, sofern sie hinreichend genau gefräst ist oder noch die Walzhaut aufweist, herangezogen werden.

Wenn, wie beim dargestellten Ausführungsbeispiel, eine gefräste Schienenkopfoberfläche geschliffen wird, so hat die profilierte Schleifscheibe 12 vorrangig nur noch die Aufgabe, die vom Fräser 8 erzeugten Wellen zu glätten und ein Längsschleifbild zu erzeugen.

Durch das erfindungsgemäße Schrägstellen der Schleifscheibe 12 ergeben sich besonders gute Eingriffsbedingungen und ein hoher Glätteffekt. Der Eingriff der schräg gestellten Schleifscheibe 12 ist in Fig. 5 veranschaulicht. Es ist zu erkennen, daß die Schrägstellung einen günstigen Eingriffswinkel, insbesondere am Übergang des konvexen Teiles 5 des Schienenkopfes 3 in die Seitenflächen 25 des Schienenkopfes 3 ergibt. Diese günstigen Eingriffsbedingungen gestatten auch an diesen Stellen einen hinreichend großen Abtrag von Material bei sehr gutem thermischen Verhalten, so daß kein Brand auf der geschliffenen Fläche entstehen kann. Weiters ergibt sich hierdurch eine sehr gute Standzeit der Schleifscheibe 12.

Es kann von Vorteil sein, wenn die Achse 21 der Schleifscheibe 12 gegenüber der Längs-Symmetriemittelebene 26 der Schiene ebenfalls geneigt ist, u.zw. um einen Winkel β, dessen Größe zwischen 1 und 20° liegen kann.

Sollen mit der erfindungsgemäßen Vorrichtung unterschiedliche Schienenprofile bearbeitet werden, so kann zweckmäßig die Achse 21 der Schleifscheibe 12 an der Vorrichtung verstellbar angeordnet sein.

Gemäß der in Fig. 3 dargestellten Ausführungsform sind die Fräseinheit 7 und die Schleifeinheit 11 in einem Schienenfräszug 27 eingebaut. Der Fräser 8 und die Schleifscheibe 12 werden mittels Stelleinrichtungen 28 etwa vertikal gegen die Schiene 1 bewegt, bis die Führungen 17 und 20 am Schienenkopf 3 aufliegen. Eine Bewegung der Schleifeinheit 11 und der Fräseinheit 7 in seitlicher Richtung zur Fahrkante 6 ist ebenfalls möglich, bis Seitenführungsrollen 19 an dem Schienenkopf 3 anliegen.

## Patentansprüche

1. Verfahren zum Fräsen und Schleifen mindestens des Fahrspiegels (4) einer Schiene (1), insbesondere einer Eisenbahnschiene, durch Erzeugen einer Relativbewegung zwischen einer ein Gegenprofil zum Profil des Fahrspiegels aufweisenden und mittels Motors (9) angetriebenen Schleifscheibe (12) und einer Schiene in deren Längsrichtung, wobei die Achse der Schleifscheibe mit einer senkrecht zur Längsrichtung der Schiene gelegten Ebene einen von 0° abweichenden Winkel α einschließt und die Schleifscheibe (12) gegen die Schiene (1) bis zum Eingriff bewegt wird, wobei nach einem Umfangsfräsen des Fahrspiegels diese Bewegung - Schleifscheibe (12) gegen die Schiene (1) - mittels einer an den gefrästen Fahrspiegel (4) an der Schiene (1) anpreßbaren Führung (17) unabhängig von einer Schleiftiefenregelung begrenzt wird und wobei die Schleifscheibe (12) mittels der Schleiftiefenregelung in Richtung zur Schiene (1) in Abhängigkeit der Schleifscheibenabnutzung nachgestellt wird, vorzugsweise automatisch.

2. Verfahren nach Anspruch 1, **dadurch gekennzeichnet, daß** die Schleifscheibe (12) in Richtung gegen die Fahrkante (6) der Schiene (1) bewegbar ist, welche Bewegung mittels einer gegen die Fahrkante (6) der Schiene (1) gerichteten Führung (19) begrenzt wird.

3. Verfahren nach Anspruch 1 oder 2, **dadurch gekennzeichnet, daß** die Achse (21) der Schleifscheibe (12) mit der senkrecht zur Längsrichtung der Schiene (1) gelegten Ebene einen Winkel α zwischen 1 und 20° einschließt.

4. Verfahren nach Anspruch 3, **dadurch gekennzeichnet, daß** der Winkel α zwischen 5 und 12° liegt, vorzugsweise bei etwa 8°.

5. Verfahren nach einem oder mehreren der Ansprüche 1 bis 4, **dadurch gekennzeichnet, daß** die Achse (21) der Schleifscheibe (12) mit einer Schnittlinie einer in Längsrichtung der Schiene (1) liegenden Symmetrieebene mit der senkrecht zur Längsrichtung der Schiene (1) gerichteten Ebene einen Winkel β von etwa 90° einschließt.

6. Verfahren nach einem oder mehreren der Ansprüche 1 bis 4, **dadurch gekennzeichnet, daß** der Winkel β kleiner als 90° und größer als 70° ist, wobei dieser Winkel β auf der Seite der Fahrkante (6) der Schiene (1) eingehalten wird,

7. Verfahren nach einem oder mehreren der Ansprüche 1 bis 6, **dadurch gekennzeichnet, daß** mittels des Schleifens eine auf dem Fahrspiegel (4) der Schiene (1) vorhandene Walzhaut entfernt wird.

8. Verfahren nach einem oder mehreren der Ansprüche 1 bis 7, **dadurch gekennzeichnet, daß** mittels des Schleifens eine vor dem Schleifen auf dem Fahrspiegel (4) vorhandene gefräste Oberfläche zumindest teilweise entfernt wird.

9. Verfahren nach einem oder mehreren der Ansprüche 1 bis 8, **dadurch gekennzeichnet, daß** zusätzlich zum Fahrspiegel (4) das gesamte den Fahrspiegel (4) aufweisende konvexe Querprofil (5) des Schienenkopfes geschliffen wird.

10. Verfahren nach einem oder mehreren der Ansprüche 1 bis 9, **dadurch gekennzeichnet, daß** die Schleiftiefenregelung unter Heranziehung von Meßwerten einer Messung des Durchmessers der Schleifscheibenoberfläche oder unter Heranziehung von Messdaten von Messungen des Antriebsmomentes der Schleifscheibe (12) durchgeführt wird.

11. Verfahren nach einem oder mehreren der Ansprüche 1 bis 10, **dadurch gekennzeichnet, daß** die Schleifscheibe (12) mittels eines Abziehsteins (24) profiliert wird, wobei der Abziehstein (24) das Profil mindestens des Fahrspiegels (4) der Schiene (1) aufweist und dessen Längsrichtung mit der Schleifscheibe (12) denselben Winkel α und β einschließt wie die Schiene (1).

12. Verfahren nach Anspruch 11, **dadurch gekennzeichnet, daß** das Profilieren vor Beginn des Schleifens des Fahrspiegels (4) der Schiene (1) und anschließend während des Schleifens nur mehr gegebenenfalls und in größeren Zeitabständen durchgeführt wird.

13. Verfahren nach einem oder mehreren der Ansprüche 1 bis 12, **dadurch gekennzeichnet, daß** die Längsrelativbewegung zwischen Schiene (1) und Schleifscheibe (12) durch Längsverschieben der Schiene (1) gegenüber der Schleifscheibe (12) erzeugt wird.

14. Verfahren nach Anspruch 13, **dadurch gekennzeichnet, daß** die Schiene (1) unmittelbar vor Eingriff der Schleifscheibe (12) gegen eine gegen den Fahrspiegel (4) der Schiene (1) gerichtete Führung gepreßt wird.

15. Verfahren nach Anspruch 14, **dadurch gekennzeichnet, daß** die Führung (17) zur Vermeidung von Schwingungen gedämpft wird.

16. Verfahren nach einem oder mehreren der Ansprüche 13 bis 15, **dadurch gekennzeichnet, daß** die Schiene (1) unmittelbar vor Eingriff der Schleifscheibe (12) gegen eine gegen die Fahrkante (6) der Schiene (1) gerichtete Seitenführung (19) gepreßt wird.

17. Verfahren nach einem oder mehreren der Ansprüche 13 bis 16, **dadurch gekennzeichnet, daß** die Schiene (1) unmittelbar nach dem Eingriff der Schleifscheibe (12) gegen eine an den Fahrspiegel (4) der Schiene gerichtete weitere Führung (17) gepreßt wird.

18. Verfahren nach einem oder mehreren der Ansprüche 13 bis 17, **dadurch gekennzeichnet, daß** die Schiene (1) unmittelbar nach dem Eingriff der Schleifscheibe (12) gegen eine gegen die Fahrkante (6) der Schiene (1) gerichtete Seitenführung (19) gepreßt wird.

19. Verfahren nach einem oder mehreren der Ansprüche 1 bis 18, **dadurch gekennzeichnet, daß** die Schleifspäne unmittelbar nach dem Entstehen abgesaugt werden.

20. Verfahren nach einem oder mehreren der Ansprüche 1 bis 19, **dadurch gekennzeichnet, daß** das Schleifen im Gleichlaufverfahren durchgeführt wird.

21. Verfahren nach einem oder mehreren der Ansprüche 1 bis 12, **dadurch gekennzeichnet, daß** die Längsrelativbewegung zwischen Schiene (1) und Schleifscheibe (12) durch Längsbewegen der Schleifscheibe (12) entlang einer verlegten Schiene (1) durchgeführt wird.

22. Vorrichtung zur Durchführung des Verfahrens nach einem oder mehreren der Ansprüche 1 bis 21, mit
• einer Fräseinheit (7) mit einem Umfangsfräser (8) und
• einer Schleifeinheit (11) umfassend:
• eine Schleifscheibe (12),
• eine Einrichtung zum Erzeugen einer Relativbewegung zwischen einer Schiene (1) und der Schleifscheibe (12) in Längsrichtung der Schiene,
• einen Schleifscheibenantrieb (9) und
• eine Lagerung der Achse (21) der Schleifscheibe (12) in einer Richtung abweichend von einer senkrecht zur Längsrichtung der Schiene (1) gelegten Ebene und
• eine an den Fahrspiegel (4) der Schiene (1) anpreßbare Führung (17),
• eine unabhängig von der Führung (17) einstellbare Schleiftiefenregelung (14) und
• eine Einrichtung zum Nachstellen der Schleifscheibe (12) in Abhängigkeit der Abnutzung in Richtung zur Schiene (1), welche Einrichtung vorzugsweise eine Meßeinrichtung zur Ermittlung des Schleifscheibendurchmessers aufweist.

23. Vorrichtung nach Anspruch 22, **dadurch gekennzeichnet, daß** die Abweichung α von der senkrecht zur Längsrichtung der Schiene (1) gelegten Ebene zwischen 1 und 20° beträgt.

24. Vorrichtung nach Anspruch 23, **dadurch gekennzeichnet, daß** die Abweichung α 5 bis 12°, vorzugsweise etwa 8°, beträgt.

25. Vorrichtung nach einem oder mehreren der Ansprüche 22 bis 24, **dadurch gekennzeichnet, daß** die Lagerung der Achse (21) der Schleifscheibe (12) zur Einstellung unterschiedlicher Abweichungen von einer senkrecht zur Längsrichtung der Schiene (1) gelegten Ebene verstellbar ist.

26. Vorrichtung nach einem oder mehreren der Ansprüche 22 bis 25, **dadurch gekennzeichnet, daß** die Lagerung der Achse (21) der Schleifscheibe (12) derart gestaltet ist, daß die Achse (21) der Schleifscheibe (12) mit einer Schnittlinie einer in Längsrichtung der Schiene (1) liegenden Symmetrieebene mit der senkrecht zur Längsrichtung der Schiene (1) gerichteten Ebene einen Winkel β von etwa 90° einschließt.

27. Vorrichtung nach einem oder mehreren der Ansprüche 22 bis 26, **gekennzeichnet durch** einen Abziehstein (24), der das Profil mindestens des Fahrspiegels (4) der Schiene (1) aufweist und dessen Längsrichtung denselben Winkel α und β gegenüber der Schleifscheibe (12) einschließt wie die Schiene (1).

28. Vorrichtung nach einem oder mehreren der Ansprüche 22 bis 27, **gekennzeichnet durch** eine Einrichtung zum Vorbeibewegen einer Schiene (1) in Richtung ihrer Längsachse an der Schleifscheibe (12).

29. Vorrichtung nach Anspruch 28, **dadurch gekennzeichnet, daß** die Einrichtung eine gegen den Fahrspiegel (4) der Schiene (1) gerichtete Führung (17) umfaßt und eine Preßeinrichtung (18) zum Anpressen der Schiene (1) an diese Führung (17).

30. Vorrichtung nach Anspruch 29, **dadurch gekennzeichnet, daß** die Führung (17) schwingungsgedämpft ist.

31. Vorrichtung nach Anspruch 29 oder 30, **dadurch gekennzeichnet, daß** eine Seitenführung (19) für die Schiene (1), die gegen die Fahrkante (6) der Schiene (1) gerichtet ist, sowie eine Anpreßeinrichtung zum Pressen der Schiene gegen diese Seitenführung (19) vorgesehen sind.

32. Vorrichtung nach einem oder mehreren der Ansprüche 22 bis 27, **dadurch gekennzeichnet, daß** die Schleifscheibe (12) an einer entlang einer verlegten Schiene (1) verfahrbaren Fahreinrichtung (27) vorgesehen ist.

33. Vorrichtung nach Anspruch 32, **dadurch gekennzeichnet, daß** die Fahreinrichtung (27) mit etwa vertikal und etwa horizontal den Eingriff der Schleifscheibe (12) begrenzenden Führungen (17,19), die an der Schiene (1) am Fahrspiegel (4) und an der Fahrkante (6) angreifen, versehen ist.

## Claims

1. A method of milling and grinding at least the running surface (4) of a rail (1), especially of a railway rail, by producing a relative motion between a grinding wheel (12) having a profile that mates the profile of the running surface and being driven by means of a motor (9) and a rail in the longitudinal direction thereof, with the axis of the grinding wheel and a plane perpendicular to the longitudinal direction of the rail including an angle α deviating from 0° and the grinding wheel (12) being moved against the rail (1) up to the point of engagement, wherein, after peripheral milling of the running surface, said movement - the grinding wheel (12) against the rail (1) - is restricted by means of a guide (17) which can be pressed against the milled running surface (4) of the rail (1) independently of regulating the depth of grinding, and wherein the grinding wheel (12) is readjusted, preferably automatically, in the direction toward the rail (1) by regulating the depth of grinding depending on the wear of the grinding wheel.

2. A method according to claim 1, **characterized in that** the grinding wheel (12) is movable in the direction against the guiding surface (6) of the rail (1), which movement is restricted by means of a guide (19) directed against the guiding surface (6) of the rail (1).

3. A method according to claim 1 or 2, **characterized in that** the axis (21) of the grinding wheel (12) and the plane perpendicular to the longitudinal direction of the rail (1) include an angle α of between 1 and 20°C.

4. A method according to claim 3, **characterized in that** the angle α ranges between 5 and 12°, ideally amounting to about 8°.

5. A method according to one or several of claims 1 to 4, **characterized in that** the axis (21) of the grinding wheel (12), with a cutting line of a plane of symmetry lying in the longitudinal direction of the rail (1), and the plane directed so as to be perpendicular to the longitudinal direction of the rail (1) include an angle β of about 90°.

6. A method according to one or several of claims 1 to 4, **characterized in that** the angle β is smaller than 90° and greater than 70°, with said angle β being maintained on the side of the guiding surface (6) of the rail (1).

7. A method according to one or several of claims 1 to 6, **characterized in that** a roller skin present of the running surface (4) of the rail (1) is removed by means of the grinding operation.

8. A method according to one or several of claims 1 to 7, **characterized in that** a milled surface, which is present of the running surface (4) prior to grinding, is removed at least partially by means of the grinding operation.

9. A method according to one or several of claims 1 to 8, **characterized in that** the entire convex cross-profile (5) of the rail head, which cross-profile exhibits the running surface (4), is ground in addition to the running surface (4).

10. A method according to one or several of claims 1 to 9, **characterized in that** the depth of grinding is regulated by making use of measured values gained from measuring the diameter of the grinding wheel surface or by making use of measuring data gained from measuring the driving torque of the grinding wheel (12).

11. A method according to one or several of claims 1 to 10, **characterized in that** the grinding wheel (12) is profiled by means of a grinding stone (24), wherein the grinding stone (24) exhibits the profile of at least the running surface (4) of the rail (1) and its longitudinal direction, together with the grinding wheel (12), includes the same angle α and β as does the rail (1).

12. A method according to claim 11, **characterized in that** before grinding of the running surface (4) of the rail (1) is started and, subsequently, during grinding, profiling is carried out only optionally and at larger time intervals.

13. A method according to one or several of claims 1 to 12, **characterized in that** the relative longitudinal motion between the rail (1) and the grinding wheel (12) is generated by longitudinally displacing the rail (1) relative to the grinding wheel (12).

14. A method according to claim 13, **characterized in that**, immediately before the engagement of the grinding wheel (12), the rail (1) is pressed against a guide directed against the running surface (4) of the rail (1).

15. A method according to claim 14, **characterized in that** the guide (17) is damped in order to avoid vibrations.

16. A method according to one or several of claims 13 to 15, **characterized in that**, immediately before the engagement of the grinding wheel (12), the rail (1) is pressed against a lateral guide (19) directed against the guiding surface (6) of the rail (1).

17. A method according to one or several of claims 13 to 16, **characterized in that**, immediately upon the engagement of the grinding wheel (12), the rail (1) is pressed against a further guide (17) directed toward the running surface (4) of the rail.

18. A method according to one or several of claims 13 to 17, **characterized in that**, immediately upon the engagement of the grinding wheel (12), the rail (1) is pressed against a lateral guide (19) directed against the guiding surface (6) of the rail (1).

19. A method according to one or several of claims 1 to 18, **characterized in that**, just upon their emergence, the grinding chips are sucked off.

20. A method according to one or several of claims 1 to 19, **characterized in that** grinding is performed using the down-grinding method.

21. A method according to one or several of claims 1 to 12, **characterized in that** the relative longitudinal motion between the rail (1) and the grinding wheel (12) is performed by longitudinally moving the grinding wheel (12) along a laid rail (1).

22. A device for carrying out the method according to one or several of claims 1 to 21, comprising:
• a milling unit (7) comprising a peripheral milling cutter (8) and
• a grinding unit (11) comprising:
• a grinding wheel (12),
• a means for generating a relative motion between a rail (1) and the grinding wheel (12) in the longitudinal direction of the rail,
• a grinding wheel driving means (9), and
• a positioning of the axis (21) of the grinding wheel (12) in a direction deviating from a plane perpendicular to the longitudinal direction of the rail (1), and
• a guide (17) which can be pressed against the running surface (4) of the rail (1),
• a grinding depth regulating system (14) which is adjustable independently of the guide (17), and
• a means for readjusting the grinding wheel (12) in the direction toward the rail (1) depending on the wear, which means preferably has a measuring system for evaluating the diameter of the grinding wheel.

23. A device according to claim 22, **characterized in that** the deviation α from the plane perpendicular to the longitudinal direction of the rail (1) amounts to between 1 and 20°.

24. A device according to claim 23, **characterized in that** the deviation α amounts to from 5 to 12°, preferably to about 8°.

25. A device according to one or several of claims 22 to 24, **characterized in that** the positioning of the axis (21) of the grinding wheel (12) is displaceable from a plane perpendicular to the longitudinal direction of the rail (1) in order to adjust different deviations.

26. A device according to one or several of claims 22 to 25, **characterized in that** the positioning of the axis (21) of the grinding wheel (12) is configured such that the axis (21) of the grinding wheel (12), with a cutting line of a plane of symmetry lying in the longitudinal direction of the rail (1), and the plane directed so as to be perpendicular to the longitudinal direction of the rail (1) include an angle β of about 90°.

27. A device according to one or several of claims 22 to 26, **characterized by** a grinding stone (24) which has the profile of at least the running surface (4) of the rail (1) and the longitudinal direction of which includes the same angle α and β against the grinding wheel (12) as does the rail (1).

28. A device according to one or several of claims 22 to 27, **characterized by** a means for moving a rail (1) past the grinding wheel (12) in the direction of the longitudinal axis of the rail.

29. A device according to claim 28, **characterized in that** the means comprises a guide (17) directed against the running surface (4) of the rail (1) and a pressing facility (18) for pressing the rail (1) against said guide (17).

30. A device according to claim 29, **characterized in that** the guide (17) is vibration-reduced.

31. A device according to claim 29 or 30, **characterized in that** a lateral guide (19) for the rail (1), which lateral guide is directed against the guiding surface (6) of the rail (1), as well as a pressing facility for pressing the rail against said lateral guide (19) are provided.

32. A device according to one or several of claims 22 to 27, **characterized in that** the grinding wheel (12) is provided on a travelling means (27) displaceable along a laid rail (1).

33. A device according to claim 32, **characterized in that** the travelling means (27) is provided with guides (17,19) restricting the engagement of the grinding wheel (12) approximately vertically and approximately horizontally and enganging the rail (1) at the running surface (4) and at the guiding surface (6).

## Revendications

1. Procédé pour fraiser et meuler au moins la face de roulement (4) d'un rail (1), en particulier d'un rail de chemin de fer, en produisant un mouvement relatif entre un disque de meulage (12), présentant un profil complémentaire au profil de la face de roulement et entraîné au moyen d'un moteur (9), et un rail dans sa direction longitudinale, dans lequel l'axe du disque de meulage définit, avec un plan perpendiculaire à la direction longitudinale du rail, un angle α différent de 0°, et le disque de meulage (12) est déplacé par rapport au rail (1) jusqu'à venir en engagement, et dans lequel, après un fraisage périphérique de la face de roulement, ce mouvement -- du disque de meulage (12) par rapport au rail (1) -- est limité au moyen d'un guidage (17) susceptible d'être pressé contre la face de roulement fraisée (4) sur le rail (1), indépendamment d'une régulation de profondeur de meulage, et dans lequel le disque de meulage (12) est réajusté, de préférence automatiquement, au moyen de la régulation de profondeur de meulage en direction du rail (1) en fonction de l'usure du disque de meulage.

2. Procédé selon la revendication 1, **caractérisé en ce que** le disque de meulage (12) est déplaçable en direction vers l'arête de roulement (6) du rail (1), ce mouvement étant limité par un guidage (19) orienté vers l'arête de roulement (6) du rail (1).

3. Procédé selon la revendication 1 ou 2, **caractérisé en ce que** l'axe (21) du disque de meulage (12) définit avec le plan perpendiculaire à la direction longitudinale du rail (1) un angle α entre 1 et 20°.

4. Posséder selon la revendication 3, **caractérisé en ce que** l'angle α est entre 5 et 12°, de préférence environ 8°.

5. Procédé selon l'une ou plusieurs des revendications 1 à 4, **caractérisé en ce que** l'axe (21) du disque de meulage (12) définit un angle β d'environ 90° avec une ligne d'intersection d'un plan de symétrie disposé dans la direction longitudinale du rail (1) avec le plan perpendiculaire à la direction longitudinale du rail (1).

6. Procédé selon l'une ou plusieurs des revendications 1 à 4, **caractérisé en ce que** l'angle β est inférieur à 90° et supérieur à 70°, cet angle β étant maintenu sur le côté de l'arête de roulement (6) du rail (1).

7. Procédé selon l'une ou plusieurs des revendications 1 à 6, **caractérisé en ce qu'**une croûte de laminage présente sur la face de roulement (4) du rail (1) est éliminée au moyen du meulage.

8. Procédé selon l'une ou plusieurs des revendications 1 à 7, **caractérisé en ce qu'**une surface fraisée présente avant le meulage sur la face de roulement (4) est éliminée au moins partiellement au moyen du meulage.

9. Procédé selon l'une ou plusieurs des revendications 1 à 8, **caractérisé en ce que**, en supplément de la face de roulement (4), la totalité du profil transversal convexe (5) de la tête de rail qui présente la face de roulement (4) est meulée.

10. Procédé selon l'une ou plusieurs des revendications 1 à 9, **caractérisé en ce que** la régulation de profondeur de meulage est exécutée en utilisant des valeurs de mesurage d'une mesure du diamètre de la surface du disque de meulage, ou en utilisant des données de mesurage provenant de mesures du couple d'entraînement du disque de meulage (12).

11. Procédé selon l'une ou plusieurs des revendications 1 à 10, **caractérisé en ce que** le disque de meulage (12) est profilé au moyen d'une pierre à aiguiser (24), ladite pierre à aiguiser (24) présentant le profil au moins de la face de roulement (4) du rail (1), et sa direction longitudinale définissant avec le disque de meulage (12) les mêmes angles α et β que le rail (1).

12. Procédé selon la revendication 11, **caractérisé en ce que** le profilage est exécuté avant de commencer le meulage de la face de roulement (4) du rail (1), et ensuite, pendant le meulage, il n'est plus exécuté qu'occasionnellement et à intervalles temporels importants.

13. Procédé selon l'une ou plusieurs des revendications 1 à 12, **caractérisé en ce que** le mouvement relatif longitudinal entre le rail (1) et le disque de meulage (12) est produit par translation longitudinale du rail (1) par rapport au disque de meulage (12).

14. Procédé selon la revendication 13, **caractérisé en ce que** le rail (1), immédiatement avant l'engagement du disque de meulage (12), est pressé contre un guidage orienté vers la face de roulement (4) du rail (1).

15. Procédé selon la revendication 14, **caractérisé en ce que** le guidage (17) est amorti pour éviter des oscillations.

16. Procédé selon l'une ou plusieurs des revendications 13 à 15, **caractérisé en ce que** le rail (1) est pressé, immédiatement avant l'engagement du disque de meulage (12), contre un guidage latéral (19) orienté vers l'arête de roulement (6) du rail (1).

17. Procédé selon l'une ou plusieurs des revendications 13 à 16, **caractérisé en ce que** le rail (1) est pressé, immédiatement avant l'engagement du disque de meulage (12), contre un autre guidage (17) orienté sur la face de roulement (4) du rail.

18. Procédé selon l'une ou plusieurs des revendications 13 à 17, **caractérisé en ce que** le rail (1) est pressé, immédiatement avant l'engagement du disque de meulage (12), contre un guidage latéral (19) orienté vers l'arête de roulement (6) du rail (1).

19. Procédé selon l'une ou plusieurs des revendications 1 à 18, **caractérisé en ce que** les débris de meulage sont aspirés immédiatement après leur apparition.

20. Procédé selon l'une ou plusieurs des revendications 1 à 19, **caractérisé en ce que** le meulage est exécuté suivant un procédé à déplacement parallèle.

21. Procédé selon l'une ou plusieurs des revendications 1 à 12, **caractérisé en ce que** le mouvement relatif longitudinal entre le rail (1) et le disque de meulage (12) est exécuté par déplacement longitudinal du disque de meulage (12) le long d'un rail posé (1).

22. Dispositif pour mettre en oeuvre le procédé selon l'une ou plusieurs des revendications 1 à 21, comprenant :
- une unité de fraisage (7) avec une fraiseuse périphérique (8), et
- une unité de meulage (11) comportant :
-- un disque de meulage (12),
-- des moyens pour générer un mouvement relatif entre un rail (1) et le disque de meulage (12) dans la direction longitudinale du rail,
-- un entraînement (9) pour le disque de meulage, et
-- un montage de l'axe (21) du disque de meulage (12) dans une direction qui diffère d'un plan disposé perpendiculairement à la direction longitudinale du rail (1), et
-- un guidage (17) susceptible d'être pressé contre la face de roulement (4) du rail (1),
-- une régulation de profondeur de meulage (14) réglable indépendamment du guidage (17), et
-- des moyens pour réajuster le disque de meulage (12) en fonction de l'usure en direction du rail (1), lesdits moyens comprenant de préférence un dispositif de mesure pour déterminer le diamètre du disque de meulage.

23. Dispositif selon la revendication 22, **caractérisé en ce que** l'écart α vis-à-vis du plan disposé perpendiculairement à la direction longitudinale du rail (1) est entre 1 et 20°.

24. Dispositif selon la revendication 23, **caractérisé en ce que** l'écart α est de 5 à 12°, de préférence environ 8°.

25. Dispositif selon l'une ou plusieurs des revendications 22 à 24, **caractérisé en ce que** le montage de l'axe (21) du disque de meulage (12) est déplaçable pour régler des différences variables vis-à-vis d'un plan disposé perpendiculairement à la direction longitudinale du rail (1).

26. Dispositif selon l'une ou plusieurs des revendications 22 à 25, **caractérisé en ce que** le montage de l'axe (21) du disque de meulage (12) est réalisé de telle façon que l'axe (21) du disque de meulage (12) définit un angle α d'environ 90° avec une ligne d'intersection d'un plan de symétrie disposé en direction longitudinale du rail (1) avec le plan disposé perpendiculairement à la direction longitudinale du rail (1).

27. Dispositif selon l'une ou plusieurs des revendications 22 à 26, **caractérisé par** une pierre à aiguiser (24), qui présente le profil au moins de la face de roulement (4) du rail (1), et dont la direction longitudinale définit par rapport au disque de meulage (12) les mêmes angles α et β que le rail (1).

28. Dispositif selon l'une ou plusieurs des revendications 22 à 27, **caractérisé par** des moyens pour déplacer un rail (1) en direction de son axe longitudinal en passant devant le disque de meulage (12).

29. Dispositif selon la revendication 28, **caractérisé en ce que** les moyens comprennent un guidage orienté vers la face de roulement (4) du rail (1) et un dispositif de pressage (18) pour presser le rail (1) contre ce guidage (17).

30. Dispositif selon la revendication 29, **caractérisé en ce que** le guidage (17) est amorti vis-à-vis des oscillations.

31. Dispositif selon la revendication 29 ou 30, **caractérisé en ce qu'**il est prévu un guidage latéral (19) pour le rail (1), qui est orienté vers l'arête de roulement (6) du rail (1), ainsi qu'un dispositif de pressage pour presser le rail contre ce guidage latéral (19).

32. Dispositif selon l'une ou plusieurs des revendications 22 à 27, **caractérisé en ce que** le disque de meulage (12) est prévu sur un dispositif mobile (27) déplaçable le long d'un rail posé (1).

33. Dispositif selon la revendication 32, **caractérisé en ce que** le dispositif mobile (27) est doté de guidages (17, 19) qui délimitent approximativement verticalement et approximativement horizontalement l'engagement du disque de meulage (12) et qui attaquent le rail (1) au niveau de la face de roulement (4) et au niveau de l'arête de roulement (6).
